# EUROPÄISCHE PATENTSCHRIFT

(11) **EP 2 813 642 B1**
(45) Veröffentlichungstag und Bekanntmachung des Hinweises auf die Patenterteilung: **26.09.2018**
(21) Anmeldenummer: 14169883.7
(22) Anmeldetag: 26.05.2014
(51) Int. Cl.: E04F 15/14

(54) **Anordnung mit Profil zum Aufstellen von Dehnfugenstreifen**
Arrangement with Profile for the installation of expansion joint strips
Arrangement avec profilé destiné à ériger des bandes de joints de dilatation

(30) Priorität: 28.05.2013 DE 102013105442
(43) Veröffentlichungstag der Anmeldung: 17.12.2014
(73) Patentinhaber: Quithell Kunststofftechnik GmbH, 30916 Isernhagen (DE)
(72) Erfinder: Jantschik, Manfred, 30916 Isernhagen (DE); Heitkamp, Klaus, 33428 Harsewinkel (DE)
(74) Vertreter: Ter Meer Steinmeister & Partner

(56) Entgegenhaltungen:
- DE-A1- 2 541 030
- DE-U1- 8 236 501
- DE-U1- 8 327 531
- DE-U1- 8 333 668
- DE-U1-202008 000 703

## Beschreibung

Die Erfindung betrifft eine Anordnung umfassend einen Dehnfugenstreifen und ein Profil zum Aufstellen des Dehnfugenstreifens, mit zwei Klemmschenkeln, die einen in Aufstelllage des Profils nach oben offenen Spalt zum Einklemmen des Dehnfugenstreifens begrenzen.

Um Dehnungsfugen in Estrichschichten herzustellen, werden gewöhnlich Dehnfugenstreifen verwendet, beispielsweise aus Schaumkunststoff.

DE 20 2008 000 703 U1 beschreibt ein Profil zur Aufnahme von Dehnstreifen in Doppel-T-Form mit zwei in Einbaulage nach oben weisenden Klemmschenkeln. Das Profil wird mit einer rückseitigen Klebeschicht auf dem Montagegrund verankert. Zwischen den Klemmschenkeln ist eine Klebeschicht vorgesehen, auf die nach Entfernen eines Schutzstreifens der zwischen die Klemmschenkel eingesteckte Dehnstreifen aufgedrückt wird. Dadurch wird eine dauerhafte Verbindung hergestellt. Beim Einfüllen von Fließestrich in die von den Dehnstreifen getrennten Estrichfelder wird der jeweilige Dehnstreifen durch das Profil an seinem Platz gehalten, so dass eine Dehnfuge entsteht.

DE 25 41 030 A1 beschreibt eine Lehre zur Herstellung von Dehnungsfugen in Betonbelägen, mit auf Fugenschienen unterseitig aufgeschobenen rinnenartigen Stützschienen mit einem die Fugenschiene aufnehmenden Hauptkanal. Nach Ausheben der Fugenschienen werden die verbleibenden Dehnungsfugen mit einer Dichtungsmasse ausgefüllt.

DE 82 36 501 U1 beschreibt eine Anordnung eines elastischen Fugenbandes aus Schaumkunststoff in einem Halteelement, welches das Fugenband im wesentlichen in senkrechter Stellung hält. Das Halteelement hat einen Steg und einen darauf stehenden, etwa senkrechten Bereich, der von zwei in parallelem Abstand zueinander angeordneten Profilschenkeln gebildet wird. Die Profilschenkel sind trichterförmig angeordnet, wobei die lichte Weite zwischen ihnen unten größer ist als oben, und klemmen das Fugenband ein. In einem Beispiel sind die Profilschenkel mit einer sägezahnförmigen Wandausbildung versehen.

DE 83 33 668 U1 beschreibt ein Halteelement, das im Querschnitt 3-strahlig ausgebildet ist, wobei zwei Strahlen zum Aufstellen des Halteelements dienen und ein senkrecht nach oben stehender Strahl doppelwandig ausgebildet ist, um ein eingeführtes Band aus weichem Kunststoff klemmend zu halten.

DE 83 27 531 U1 beschreibt ein Kunststoffprofil zum Halten eines elastischen Fugenbandes, mit horizontalen Schenkeln und senkrecht nach oben ausgerichteten Halteelementen, die mit Klemmwülsten zum Einklemmen des Fugenbandes versehen sind.

Aufgabe der Erfindung ist es, die Ausbildung von Dehnungsfugen in Estrichböden zu vereinfachen.

Diese Aufgabe wird erfindungsgemäß durch eine Anordnung nach Anspruch 1 umfassend einen Dehnfugenstreifen und ein Profil zum Aufstellen des Dehnfugenstreifens gelöst.

Durch die beschriebene Form der Klemmschenkel im unbelasteten Zustand, d. h. in einem Zustand, in dem kein Dehnfugenstreifen zwischen den Klemmschenkeln eingeklemmt ist, kann der Dehnfugenstreifen auf rein mechanische Weise klemmend im Profil gehalten werden. Der durch die Klemmschenkel oberhalb der Engstelle gebildete Einführtrichter erleichtert es, den Dehnfugenstreifen von oben in das Profil einzustecken. Dabei läuft der Dehnfugenstreifen mit seiner unteren Kante auf die den Einführtrichter bildenden Innenwände der Klemmschenkel auf, und unter elastischer Verformung des Dehnfugenstreifens und/oder der Klemmschenkel kann der untere Rand des Dehnfugenstreifens durch die Engstelle hindurchtreten. Der Einführtrichter ermöglicht somit ein einfaches Einstecken eines Dehnfugenstreifens. Dabei kann der Dehnfugenstreifen aus jeglichem Dämmmaterial aufgebaut sein. Denn auch ein Dehnfugenstreifen mit unregelmäßiger Struktur seiner Außenflächen kann problemlos vom Einführtrichter erfasst und in den Einführtrichter eingeführt werden, ohne am oberen Rand des Spalts zu verhaken.

Indem die Innenwände der Klemmschenkel von unten nach oben bis zu der Engstelle im wesentlichen aufeinander zu laufen, kann der an der Engstelle komprimierte Dehnfugenstreifen unterhalb der Engstelle wieder zunehmend expandieren. Der Dehnfugenstreifen wird gut in dem Profil gehalten, da ein Herausbewegen des Dehnfugenstreifens aus dem Profil eine erneute elastische Verformung erfordern würde. Vorteilhaft ist außerdem, dass durch die von unten nach oben bis zu der Engstelle im wesentlichen aufeinander zulaufenden Innenwände der Klemmschenkel Haltekräfte, insbesondere durch Reibschluss zwischen dem Dehnfugenstreifen und den Innenwänden, über einen relativ großen Höhenbereich verteilt auf den Dehnfugestreifen aufgebracht werden.

Die Aufstellung der Dehnfugenstreifen ist außerdem dadurch vereinfacht, dass zum Befestigen eines Dehnfugenstreifens im Profil keine vorbereitenden Maßnahmen erforderlich sind. Demgegenüber ist bei bekannten Profilen zur Aufnahme von Dehnstreifen, bei denen der Dehnstreifen durch eine Klebeschicht zwischen Klemmschenkeln fixiert wird, typischerweise ein Entfernen einer Abdeckung der Klebeschicht erforderlich, bevor ein Dehnstreifen eingeführt werden kann. Die einfache Befestigung ist insbesondere vorteilhaft, wenn das Profil in den Klemmschenkeln korrespondierende Ausnehmungen aufweist, die beispielsweise zur Verlegung von Fußbodenheizungsrohren durch die Ausnehmungen vorgesehen sein können. Da erfindungsgemäß kein Klebestreifen im Profil erforderlich ist, kann das Problem vermieden werden, dass eine Klebestreifenabdeckung beim Ablösen an Rändern der Ausnehmungen verhakt und beispielsweise einreißt.

Weitere vorteilhafte Ausgestaltungen der Erfindung ergeben sich aus den Unteransprüchen.

Vorzugsweise bilden die Innenwände der Klemmschenkel, die von unten nach oben bis zu der ersten Engstelle im wesentlichen aufeinander zulaufen, dabei mehrere Engstellen des Spalts mit von unten nach oben abnehmender Breite. Dadurch kann eine besonders gute Befestigung des Dehnfugenstreifens erreicht werden. Die Engstellen können beispielsweise durch eine Zahnung oder Riffelung der Innenwände gebildet werden.

Vorzugsweise bilden die Innenwände der Klemmschenkel, die von unten nach oben bis zu der ersten Engstelle im wesentlichen aufeinander zulaufen, dabei mehrere weitere Engstellen des Spalts mit von unten nach oben abnehmender Breite.

Vorzugsweise weisen die Klemmschenkel jeweils einen Knick an der erstgenannten Engstelle auf. Durch eine solche scharfe Biegung der Klemmschenkel kann ein sich weit öffnender Einführtrichter materialsparend ausgebildet sein.

Vorzugsweise ist die Breite des Spalts an den freien Enden der Klemmschenkel größer als am Boden des Spalts. Dies ermöglicht es, einen Dehnfugenstreifen mit einer Breite einzuführen, die die Breite des Spalts unterhalb der Engstelle besonders gut ausfüllt. Der Dehnfugenstreifen kann dadurch besonders stabil lagefixiert werden.

Vorzugsweise ist die erstgenannte Engstelle in der oberen Hälfte des Spalts angeordnet, besonders bevorzugt im oberen Drittel des Spalts. Indem so der überwiegende Teil der Spalthöhe zum Halten des Dehnfugenstreifens zur Verfügung steht und nur der kleinere Teil der Spalthöhe auf den Einführtrichter entfällt, kann der Dehnfugenstreifen besonders gut im Profil gehalten werden.

Ein bevorzugtes Ausführungsbeispiel der Erfindung wird im folgenden anhand der Zeichnung näher erläutert.

Es zeigen:
- Fig. 1: eine perspektivische Teilansicht eines Profils zum Aufstellen eines Dehnfugenstreifens; und
- Fig. 2: eine Querschnittsansicht des Profils.

Fig. 1 zeigt ein Profil 10 zum Aufstellen eines Dehnfugenstreifens. Das Profil 10 besteht aus einem zweiteiligen Fuß 12, zwei in der Aufstelllage des Profils 10 von dem Fuß 12 nach oben aufragenden Klemmschenkeln 14, und einem die Klemmschenkel 14 verbindenden Steg 16. Der Steg 16 und der zweiteilige Fuß 12 liegen in der Aufstelllage des Profils 10 auf dem Untergrund auf. Der Fuß 12 erstreckt sich an beiden gegenüberliegenden Seiten des Profils 10 von den Klemmschenkeln 14 jeweils mit einem Teil des Fußes 12 nach außen. Die Klemmschenkel 14 definieren mit ihren einander zugewandten Innenseiten einen nach oben offenen Spalt 18 zum Einklemmen eines Dehnfugenstreifens zwischen den Klemmschenkeln 14.

Das Profil 10 ist aus Kunststoff, beispielsweise aus Polystyrol, hergestellt.

In den Klemmschenkeln 14 sind zumindest im oberen Bereich über die Länge des Profils 10 in regelmäßigen Abständen verteilt korrespondierende Ausnehmungen 20 zum Verlegen von Fußbodenheizungsrohren oder dergleichen durch die Ausnehmungen 20 vorgesehen.

Fig. 2 zeigt eine optional an der Unterseite des Profils 10 vorgesehene Klebeschicht 22. Die Klebeschicht 22 ist beispielsweise im Auslieferungszustand des Profils 10 mit einer Abdeckung abgedeckt und dient zur Fixierung des Profils 10 auf dem Verlegeuntergrund.

Im gezeigten Beispiel wird der zweiteilige Fuß 12 und der Steg 16 durch den plattenförmigen Rücken des Profils 10 gebildet. Der Steg 16 kann jedoch auch anders aufgebaut sein und sich etwa nach oben wölben, da sowohl die Klebeschicht 22 am Fuß 12 als auch die seitlich von den Klemmschenkeln 14 abstehenden Abschnitte des Fußes 12 zur kippsicheren Aufstellung des Profils beitragen.

Wie in Fig. 2 im Querschnitt gezeigt ist, sind die Klemmschenkel 14 jeweils in einen kurzen, oberen Abschnitt 24 und einen längeren, unteren Abschnitt 26 unterteilt. Im oberen Abschnitt 24 laufen die Klemmschenkel 14 nach oben, d. h. zu den freien Enden der Klemmschenkel 14 hin, gleichmäßig auseinander und definieren so einen Einführtrichter für einen Dehnfugenstreifen 100. Eine maximale Öffnungsbreite des Einführtrichters ist größer als die Dicke des Dehnfugenstreifens 100. Eine minimale Öffnungsbreite des Einführtrichters ist jedoch schmaler als die Dicke des Dehnfugenstreifens 100. Beim Einführen des Dehnfugenstreifens 100 in den zwischen den Klemmschenkeln 14 gebildeten Spalt 18 wird der beispielsweise aus Kunststoffschaum gebildete Dehnfugenstreifen 100 daher elastisch komprimiert.

Im unteren Abschnitt 26 laufen die Innenwände der Klemmschenkel 14 von unten nach oben bis zu einer ersten Engstelle 28 im wesentlichen aufeinander zu, wobei durch Profilierungen 30 der Innenwände weitere Engstellen gebildet sind, deren Breite von unten nach oben abnimmt. Durch die Profilierungen 30 wird der in den Spalt 18 eingeführte Dehnfugenstreifen 100 besonders gut gehalten. Im gezeigten Beispiel sind die Profilierungen 30 als Zahnungen mit im Querschnitt sägezahnförmigen Profil ausgebildet. Die Profilierungen können jedoch auch anders geformt sein, beispielsweise als Riffelungen oder als Widerhakenprofile ausgebildet sein.

Beispielsweise hat der untere Abschnitt 26 eine Höhe, die mindestens ein Mehrfaches der Höhe des oberen Abschnitts 24 ist, beispielsweise ein Drei- bis Vierfaches der Höhe des oberen Abschnitts 24.

Die maximale Öffnungsbreite des Spalts 18 am Spaltboden ist kleiner als die maximale Öffnungsweite des Einführtrichters und entspricht etwa der Dicke des Dehnfugenstreifens 100.

Die Klemmschenkel 14 werden jeweils durch relativ schmale Streifen gebildet, die an der Höhe der ersten Engstelle 28 oder am Übergang vom unteren Abschnitt 26 zum oberen Abschnitt 24 einen Knick nach außen aufweisen.

Die Grundform des Profils 10 mit den Profilierungen 30 der Klemmschenkel 14 wird vorzugsweise durch ein Extrusionsprofil gebildet. Die Profilierungen 30 verlaufen in Längsrichtung des Profils 10.

## Patentansprüche

1. Anordnung umfassend einen Dehnfugenstreifen (100) und ein Profil (10) zum Aufstellen des Dehnfugenstreifens (100), wobei das Profil (10) zwei Klemmschenkel (14) aufweist, die einen in Aufstelllage des Profils (10) nach oben offenen Spalt (18) begrenzen, in welchem der Dehnfugenstreifen (100) eingeklemmt ist,
wobei bei dem Profil (10), im unbelasteten Zustand der Klemmschenkel (14), Innenwände der Klemmschenkel (14), welche die Breite des Spalts (18) definieren, von unten nach oben bis zu einer Engstelle (28) im wesentlichen aufeinander zu laufen,
**dadurch gekennzeichnet, dass**
bei dem Profil (10), im unbelasteten Zustand der Klemmschenkel (14), der Abstand der Klemmschenkel (14) sich oberhalb der Engstelle (28) zu den freien Enden der Klemmschenkel (14) hin vergrößert, so dass ein Einführtrichter für den Dehnfugenstreifen (100) gebildet wird.

2. Anordnung nach Anspruch 1, wobei bei dem Profil (10) die Innenwände der Klemmschenkel (14), die von unten nach oben bis zu der Engstelle (28) im wesentlichen aufeinander zu laufen, dabei mehrere Engstellen des Spalts (18) mit von unten nach oben abnehmender Breite bilden.

3. Anordnung nach Anspruch 1 oder 2, wobei bei dem Profil (10) die Innenwände der Klemmschenkel (14) in einem Bereich (26) unterhalb der erstgenannten Engstelle (28) Profilierungen (30) aufweisen.

4. Anordnung nach Anspruch 1,
wobei bei dem Profil (10) die Innenwände der Klemmschenkel (14), die von unten nach oben bis zu der Engstelle (28) im wesentlichen aufeinander zu laufen, dabei mehrere weitere Engstellen des Spalts (18) mit von unten nach oben abnehmender Breite bilden,
wobei die Innenwände der Klemmschenkel (14) in einem Bereich (26) unterhalb der erstgenannten Engstelle (28) Profilierungen (30) aufweisen, und
wobei die weiteren Engstellen durch die Profilierungen (30) gebildet werden.

5. Anordnung nach Anspruch 3 oder 4, bei dem die Profilierungen (30) eine Zahnung oder Riffelung umfassen.

6. Anordnung nach einem der vorstehenden Ansprüche, bei dem die Klemmschenkel (14) an der Engstelle (28) jeweils einen Knick aufweisen.

7. Anordnung nach einem der vorstehenden Ansprüche, wobei bei dem Profil (10) im unbelasteten Zustand der Klemmschenkel (14) eine maximale Öffnungsbreite des Einführtrichters größer ist als eine maximale Breite des Spalts (18) unterhalb der Engstelle (28).

8. Anordnung nach einem der vorstehenden Ansprüche, wobei bei dem Profil (10) die Engstelle (28) in der oberen Hälfte des Spalts (18) angeordnet ist.

9. Anordnung nach einem der vorstehenden Ansprüche, wobei das Profil (10) einen Fuß (12) aufweist, der auf einander gegenüberliegenden Seiten seitlich von den jeweiligen Klemmschenkeln (14) absteht.

10. Anordnung nach einem der vorstehenden Ansprüche, wobei das Profil (10) aus Kunststoff besteht.

11. Anordnung nach einem der vorstehenden Ansprüche, wobei die Dicke des Dehnfugenstreifens (100) kleiner ist als die maximale Öffnungsweite des Einführtrichters.

12. Anordnung nach einem der vorstehenden Ansprüche, wobei der Dehnfugenstreifen (100) an der Engstelle komprimiert ist.

## Claims

1. Arrangement comprising an expansion joint strip (100) and a profile (10) for erecting the expansion joint strip (100), said profile (10) having two clamping legs (14) which delimit, in an erected position of the profile (10), an upwardly open gap (18) in which the expansion joint strip (100) is clamped,
wherein, in a non-loaded state of the clamping legs (14), internal walls of the clamping legs (14) of the profile (10) which define the width of the gap (18) essentially converge from bottom to top towards a constriction (28),
**characterized in that**
in the non-loaded condition of the clamping legs (14), the spacing between the clamping legs (14) of the profile (10) above the constriction (28) increases towards the free ends of the clamping legs so as to form an insertion funnel for the expansion joint strip (100).

2. Arrangement according to claim 1, wherein the internal walls of the clamping legs (14) of the profile (10) which essentially converge from bottom to top up towards the constriction (28) form a plurality of constrictions of the gap (18) with a width that decreases from bottom to top.

3. Arrangement according to claim 1 or 2, wherein the internal walls of the clamping legs (14) of the profile (10) in a region (26) below the first-mentioned constriction (28) have profilings (30).

4. Arrangement according to claim 1,
wherein the internal walls of the clamping legs (14) of the profile (10) which essentially converge from bottom to top towards the constriction (28) form several further constrictions of the gap (18) with a width decreasing from bottom to top,
wherein the internal walls of the clamping legs (14) in a region (26) below the first-mentioned constriction (28) have profilings (30), and
wherein the further constrictions are formed by the profilings (30).

5. Arrangement according to claim 3 or 4, wherein the profilings (30) comprise a toothing or serration.

6. Arrangement according to any of the preceding claims, wherein the clamping legs (14) are bent at the constriction (28).

7. Arrangement according to any of the preceding claims, wherein the profile (10), in the non-loaded condition of the clamping legs (14) has a maximum open width of the insertion funnel that is larger than the maximal width of the gap (18) below the constriction (28).

8. Arrangement according to any of the preceding claims, wherein the constriction (28) of the profile (10) is arranged in the upper half of the gap (18).

9. Arrangement according to any of the preceding claims, wherein the profile (10) has a base (12) which projects laterally from the clamping legs (14) on opposite sides.

10. Arrangement according to any of the preceding claims, wherein the profile (10) is made of plastics.

11. Arrangement according to any of the preceding claims, wherein the thickness of the expansion joint strip (100) is smaller than the maximum open width of the insertion funnel.

12. Arrangement according to any of the preceding claims, wherein the expansion joint strip (100) is compressed at the constriction.

## Revendications

1. Agencement comportant une bande de joint de dilatation (100) et un profilé (10) pour mettre en place la bande de joint de dilatation (100), dans lequel le profilé (10) comporte deux pattes de serrage (14) qui délimitent un espace ouvert vers le haut (18) dans la position de placement du profilé (10), espace dans lequel la bande de joint de dilatation (100) est coincée,
dans lequel pour le profilé (10), lorsque les pattes de serrage (14) sont à l'état non chargé, des parois intérieures des pattes de serrage (14) qui définissent la largeur de l'espace (18), s'étendent sensiblement l'une au-dessus de l'autre de bas en haut jusqu'à un rétrécissement (28),
**caractérisé en ce que**
pour le profilé (10), lorsque les pattes de serrage (14) sont à l'état non chargé, la distance entre les pattes de serrage (14) augmente au-dessus du rétrécissement (28) jusqu'à l'extrémité libre des pattes de serrage (14), de sorte qu'un entonnoir d'insertion est formé pour la bande de joint de dilatation (100).

2. Agencement selon la revendication 1, dans lequel pour le profilé (10), les parois intérieures des pattes de serrage (14), qui s'étendent sensiblement l'une au-dessus de l'autre de bas en haut jusqu'au rétrécissement (28), forment ainsi plusieurs rétrécissements de l'espace (18) avec une largeur décroissante de bas en haut.

3. Agencement selon la revendication 1 ou 2, dans lequel pour le profilé (10), les parois intérieures des pattes de serrage (14) comportent des profilages (30) dans une zone (26) sous le rétrécissement (28) mentionné en premier.

4. Agencement selon la revendication 1,
dans lequel pour le profilé (10), les parois intérieures des pattes de serrage (14), qui s'étendent sensiblement l'une au-dessus de l'autre de bas en haut jusqu'au rétrécissement (28), forment ainsi plusieurs rétrécissements supplémentaires de l'espace (18) avec une largeur décroissante de bas en haut,
dans lequel les parois intérieures des pattes de serrage (14) comportent des profilages (30) dans une zone (26) sous le premier rétrécissement (28) mentionné en premier, et
dans lequel les rétrécissements supplémentaires sont formés par les profilés (30).

5. Agencement selon la revendication 3 ou 4, dans lequel les profilés (30) comprennent une denture ou un striage.

6. Agencement selon l'une des revendications précédentes, dans lequel les pattes de serrage (14) comportent chacune un coude au niveau du rétrécissement (28) .

7. Agencement selon l'une des revendications précédentes, dans lequel pour le profilé (10), lorsque les pattes de serrage (14) sont à l'état non chargé, une largeur d'ouverture maximale de l'entonnoir d'insertion est supérieure à une largeur maximale de l'espace (18) sous le rétrécissement (28).

8. Agencement selon l'une des revendications précédentes, dans lequel pour le profilé (10), le rétrécissement (28) est agencé dans la moitié supérieure de l'espace (18).

9. Agencement selon l'une des revendications précédentes, dans lequel le profilé (10) comporte un pied (12) qui fait saillie sur des côtés mutuellement opposés à partir des pattes de serrage (14) respectives.

10. Agencement selon l'une des revendications précédentes, dans lequel le profilé (10) est constitué d'une matière plastique.

11. Agencement selon l'une des revendications précédentes, dans lequel l'épaisseur de la bande de joint de dilatation (100) est inférieure à la largeur d'ouverture maximale de l'entonnoir d'insertion.

12. Agencement selon l'une des revendications précédentes, dans lequel la bande de joint de dilatation (100) est comprimée au niveau du rétrécissement.
